# EUROPÄISCHE PATENTSCHRIFT

(11) **EP 0 511 975 B1**
(45) Veröffentlichungstag und Bekanntmachung des Hinweises auf die Patenterteilung: **10.11.1993**
(21) Anmeldenummer: 91901761.6
(22) Anmeldetag: 22.12.1990
(51) Int. Cl.: A47B 49/00

(54) **DREHBODEN MIT DREHACHSLAGERUNG FÜR ECKSCHRÄNKE**
PIVOTING TRAY WITH PIVOT BEARING FOR CORNER CUPBOARDS
ELEMENT ROTATIF A PALIER PIVOTANT POUR ENCOIGNURE

(30) Priorität: 22.01.1990 DE 9000576 U; 27.03.1990 DE 4009778
(43) Veröffentlichungstag der Anmeldung: 11.11.1992
(73) Patentinhaber: VAUTH-SAGEL GmbH & Co., D-33034 Brakel (DE)
(72) Erfinder: SAGEL, Heinrich, D-3492 Brakel-Erkeln (DE)
(74) Vertreter: Hanewinkel, Lorenz, Dipl.-Phys.
(86) Internationale Anmeldenummer: EP9002294
(87) Internationale Veröffentlichungsnummer: WO9110379

(56) Entgegenhaltungen:
- EP-A- 0 193 639
- DE-U- 8 526 885
- FR-A- 2 106 109

## Beschreibung

Die Erfindung bezieht sich auf einen Drehboden gemäß dem DE-GM 85 26 885, mit Drehachslagerung für Eckschränke in Form eines Vollkreis- oder Teilkreisbodens, der einstückig aus Kunststoff besteht und eine durch untenseitige, radial verlaufende Rippen ausgesteifte Trägerplatte mit zentralem Drehlager und mantelseitig umlaufendem hochgezogenem Rand aufweist.

Bei derartigen, in verschiedenen Ausführungen bekannt gewordenen Kunststoff-Drehböden, sind aus Stabilitätsgründen die untenseitigen Versteifungsrippen mit verhältnismäßig großen und hohen Querschnitten ausgestaltet, was einerseits bei diesen Drehböden zu einem größeren Materialbedarf an Kunststoff führt und dem Drehboden ein unerwünscht hohes Gewicht verleiht, wodurch die Achslagerung verstärkt ausgeführt sein muß und die Drehbeweglichkeit erschwert ist. Außerdem geht durch die verhältnismäßig hohen Versteifungsrippen die Höhe des den Aufnahme- und Abstellraum auf der Trägerplatte begrenzenden Randes verloren, so daß der Rand oft eine zu geringe Sicherungshöhe hat.

Weiterhin sind die bekannten Drehböden auf der Oberseite ihrer Trägerplatte mit ringförmig um die Achslagerung umlaufenden Rutschsicherungsrippen für die abgestellten Gegenstände ausgestattet, welche jedoch bei der Drehbewegung keine erwünschte Wirkung für die Lagesicherung der Gegenstände ergeben.

Aufgabe der Erfindung ist es deshalb, einen nach der eingangs genannten Art aufgebauten Kunststoff-Drehboden mit einer besonderen Gestaltung seiner Versteifungsrippen auszustatten, durch die bei größerer Stabilität ein geringerer Materialbedarf für die Drehbodenherstellung erforderlich, der Drehboden im Gewicht leichter und sein umlaufender Rand bei gleicher Gesamtbodenhöhe zur verbesserten Sicherung höher ausführbar sein soll.

Diese Aufgabe wird erfindungsgemäß durch das Kennzeichen des Patentanspruches 1 gelöst; die in den Unteransprüchen 2 bis 16 aufgeführten Gestaltungsmerkmale stellen vorteilhafte und förderliche Weiterbildungen der Aufgabenlösung dar.

Der Drehboden ergibt aufgrund der erfinderischen Gestaltung seiner Versteifungsrippen folgende Vorteile:
1. Durch die Erweiterung der untenseitigen stegförmigen Rippen zu den Hohlprofilen ist eine höhere Steifigkeit bei verhältnismäßig geringer Rippenhöhe erreicht, wodurch der Rand weiter nach oben gezogen werden kann, so daß bei gleicher Gesamtbodenhöhe (wie bisher) der Aufnahmeraum eine größere Tiefe hat und dadurch die abzustellenden Gegenstände besser gesichert sind;
2. durch die Rippengestalt wird weniger Kunststoffmaterial benötigt und der Drehboden gewichtsmäßig leichter;
3. die Hohlrippen lassen sich in einfacher Weise bei dem Spritzvorgang durch einen zusätzlichen Gas-Innendruck formen:
4. durch die Hohlrippen werden Einfallstellen beim Formen des Drehbodens vermieden;
5. der Boden kann in einem kürzeren Zyklus gespritzt und bei höherer Temperatur entformt werden;
6. die obenseitigen, in Radialrichtung verlaufenden flachen Rippen geben den abgestellten Gegenständen eine höhere Standfestigkeit gegen Verrutschen beim Drehen des Bodens als die bisherigen, kreisförmig umlaufenden Rippen, was eine weitere Aufgabenstellung zur verbesserten Rutschsicherung löst.

Weiterhin bezieht sich die Erfindung auf eine Drehachslagerung für den Drehboden, welche ein im Eckschrank festlegbares Standrohr aufweist, um das der Drehboden mit einem Korblager drehbar gehalten ist und mit diesem Korblager auf einem um das Standrohr verdrehgesichert festgelegten Korbträger drehbar lagert sowie das Korblager und der Korbträger aufeinanderliegende Gleitflansche aufweisen.

Eine derartige Drehachslagerung ist aus dem DE-GM 87 15 548 bekannt geworden, die jedoch für Drehkörbe aus Draht ausgelegt ist.

Aufgabe der Erfindung ist es, die so bekannte Drehachslagerung weiter zu entwickeln und mit einem besonders gestalteten Drehkorblager für die Drehlagerung von Kunststoff-Drehkörben auszustatten, welches unter Beibehaltung der Standsäule und des Korbträgers in die Drehachslagerung nach dem DE-GM 87 15 548 eingesetzt werden kann.

Diese Aufgabe wird erfindungsgemäß durch die kennzeichnenden Merkmale des Patentanspruches 17 gelöst, wobei noch die in den Unteransprüchen 18 bis 22 aufgeführten Gestaltungsmerkmale vorteilhafte Weiterbildungen der Aufgabenlösung darstellen.

Durch die Merkmale ist ein besonders gestaltetes Drehkorblager geschaffen worden, welches einen einstückigen Adapter aus Kunststoff ergibt, der für die Drehlagerung von Kunststoff-Drehböden vorgesehen ist.

Dieses Drehkorblager ist als Flanschlager gestaltet und greift mit mindestens einem vorzugsweise mehreren, angeformten Mitnehmerstegen in Nuten der Lagerbuchse des Drehkorbes ein.

Die Drehboden-Lagerbuchse ist mit anzahlmäßig mehr Nuten als das Drehkorblager mit Mitnehmerstegen ausgestaltet, so daß der Drehboden in verschiedenen, verdrehten Stellungen auf dem Drehkorblager festgelegt werden kann. Der Drehboden wird mit seinen Nuten einfach auf die Mitnehmerstege aufgesteckt und stützt sich dann auf dem Gleitflansch des Drehkorblagers ab.

Diese wahlweise verdrehte Einsatzstellung des Drehbodens löst die weitere Aufgabe einer variablen Drehbodeneinrichtung und Drehboden-Endbegrenzungsstellung im Eckschrank.

Weiterhin von großem Vorteil ist es, daß dieses Drehkorblager eine Weiterentwicklung der Drehachslagerung nach dem DE-GM 87 15 548 darstellt und an diese Drehachslagerung unter Benutzung der vorhandenen Standsäule und des Korbträgers eingesetzt werden kann.

Somit lassen sich an der Standsäule und dem Korbträger wahlweise das bekannte Drehachslager für den Draht-Drehkorb und das neue Drehachslager für den Kunststoff-Drehboden einsetzen; dieses kann der Benutzer dann wunschgemäß durch den Einsatz des einen oder anderen Drehkorblagers einfach und bequem durchführen.

Das Drehkorblager ist einfach und kostengünstig aufgebaut und hat eine sehr einfache Montage.

Auf den Zeichnungen ist ein Ausführungsbeispiel der Erfindung dargestellt, welches nachfolgend näher erläutert wird. Es zeigt:
- Fig. 1: eine perspektivische Explosionsdarstellung einer Drehachslagerung mit Standsäule mit Befestigungsfuß, Drehböden, Korblager und Korbträger,
- Fig. 2: einen Drehboden in der linken Hälfte von der Unterseite und in der rechten Hälfte von der Oberseite gesehen, sowie in vollen Linien als Teilkreisboden und in zusätzlichen strichpunktierten Linien als Vollkreisboden dargestellt,
- Fig. 3: einen Radialschnitt durch den halben Drehboden gemäß Schnittlinie A-A in Fig. 2,
- Fig. 4: einen Querschnitt durch einen Teil des Drehbodens gemäß Schnittlinie B-B in Fig. 2 mit unten- und obenseitiger Rippe,
- Fig. 5 und 6: einen Radialschnitt durch den äußeren Randbereich des Drehbodens gemäß Schnittlinie A-A in Fig, 2 mit zwei verschiedenen Ausführungen des Profilbogenauslaufes der unteren Drehboden-Hohlrippe,
- Fig. 7: eine Seitenansicht des Korblagers mit aufgestecktem Drehboden-Drehlager, im Schnitt,
- Fig. 8: einen senkrechten Schnitt durch das Korblager,
- Fig. 9 und 10: die beiden Stirnansichten des Korblagers.

Der Drehboden (Drehkorb) für Küchen-Eckschränke zur Aufnahme der verschiedenen Haushaltsgegenstände ist als Vollkreis- oder Teilkreisboden einstückig aus Kunststoff hergestellt.

Der Drehboden weist eine Trägerplatte (1) auf, die ein zentrales Drehlager (2) für die drehbare Lagerung des Drehbodens um eine aufrechte Standsäule (13) (Standrohr) besitzt.

Um die Trägerplatte (1) läuft mantelseitig ein angeformter hochgezogener Rand (3) um, der mit der Trägerplatte (1) einen schalenförmigen Aufnahmeraum (4) für die unterzubringenden Gegenstände bildet. Dieser hochgezogene Rand (3) läßt sich, wie Fig. 3 zeigt, doppelwandig mit nach unten geöffnetem U-Querschnitt ausbilden, wobei die außenliegende Randwand (3a) nach unten über die Trägerplatte (1) hinaus verlängert ist.

Die Trägerplatte (1) ist untenseitig durch radiale, vom Drehlager (2) bis zur äußeren Randwand (3a) verlaufende Rippen (5) ausgesteift. Diese Rippen (5) sind im Anschluß an die Unterseite (1a) der Trägerplatte (1) auf einem Teil ihrer Rippenhöhe zu Hohlprofilen (6) herstellungsmäßig erweitert und dabei verlaufen diese Hohlprofile (6) vom Drehlager (2) aus in Radialrichtung bis zum Rand (3) und enden dort an der inneren Randwandung (3b), wobei sie im Stoß zwischen Randwand (3b) und Trägerplatte (1) in einem Bogen (6a) auslaufen (Fig. 3).

Jede Rippe (5) ist von einem hochkantstehenden Steg (7) und dem zwischen Steg (7) und Trägerplatten-Unterseite (1a) liegenden Hohlprofil (6) gebildet, welches mit seinem gegenüber dem Steg (7) vergrößertem Querschnitt über Abrundungen (8) in den Steg (7) und die Trägerplatte (1) übergeht.

Dieses erweiterte Hohlprofil (6) zeigt einen vom Drehlager (2) aus bis zum Profilbogen (6a) durchgehenden und durch den Profilbogen (6a) an dessen Längenende geschlossenen Kanal (9).

Gemäß der weiteren Ausführung der Hohlprofile (6) nach Fig. 5 und 6 sind diese Hohlprofile (6) als Profilbogen (6b) in das U-Profil des Randes (3) hineinverlängert und enden unter dem Randsteg (3c) (Fig. 5), oder an der äußeren Randwandung (3a) und zwar mit Abstand unter dem Randsteg (3c) (Fig. 6), so daß in beiden Ausführungen der Kanal (9) um die innere Randwandung (3b) herumgeführt ist und vom Bogen (6b) und der Randwandung (3b) gemäß Fig. 5 begrenzt ist oder zwischen beiden Randwandungen (3a, 3b) und dem Steg (3c) ausläuft. Durch diesen, bis in das Rand-U-Profil (3) hineinverlängerten Hohlprofilbogen (6b) hat der Rand (3) eine vergrößerte Steifigkeit erhalten.

Jedes Hohlprofil (6) hat auf der gesamten Radiallänge gleiche Profilhöhe und jeder Steg (7) ist vom Drehlager (2) aus bis zum Trägerplattenrand (3) in der Steghöhe allmählich verringert ausgebildet. Weiterhin ist der Steg (7) am Drehlager (2) in der Höhe größer als die Höhe des Hohlprofiles (6) ausgeführt und im Abstand vor dem Trägerplattenrand (3, 3a) haben der Steg (7) und das Hohlprofil (6) etwa gleiche Höhe. Das Hohlprofil (6) besitzt vorzugsweise einen wappenschildförmigen Querschnitt.

Beispielsweise hat das Hohlprofil (6) eine Querschnittshöhe von ca. 9 mm und eine Querschnittsbreite von ca. 9 mm und der Steg (7) eine Höhe von etwa 30 mm bis etwa 12 mm und eine Stärke von ca. 2 mm.

Die Trägerplatte (1) zeigt auf ihrer Oberseite (1b) angeformte, radial verlaufende flache Rippen (10) zur Bildung einer Rutschsicherung für die auf der Trägerplatte (1) im Aufnahmeraum (4) abgestellten Gegenstände. Die obenseitigen Rippen (10) enden mit Abstand zum Drehlager (2) und zum Trägerplattenrand (3).

Die Anzahl der obenseitigen Rippen (10) ist größer als die der untenseitigen Rippen (5) und im Bereich jeder untenseitigen Rippe (5) ist durch das Hohlprofil (6) eine obenseitige Rippe (10) ausgebildet und zwischen den untenseitigen Rippen (5) liegen weitere obenseitige Rippen (10).

Jede obenseitige Rippe (10) hat einen Segment-Querschnitt, dessen Sehne etwa der Stärke der untenseitigen Stege (7) und deren Segmenthöhe einem Teil der Sehnenlänge entspricht. Beispielsweise beträgt die Sehnenlänge etwa 4 mm und die Segmenthöhe etwa 0,7 mm.

Weiterhin können die Rippen (10) auch einen Trapezquerschnitt haben, wobei die Querschnittsverhältnisse dem Segmentquerschnitt entsprechen.

Die Stege (7) können sich auch in den U-Raum des Randes (3) hineinerstrecken.

Die Trägerplatte (1) ist als runde, ebene Voll- oder Teilkreisscheibe ausgebildet (Teilkreisscheibe in Fig. 1 in vollen Linien und Vollkreisscheibe in Fig. 1 durch zusätzliche strichpunktierte Linien dargestellt), wobei die Teilkreisscheibe einen dreieckigen (11) oder trapezartigen Ausschnitt (12) aufweist, der ebenfalls von dem Rand (3) begrenzt wird.

Der gesamte Drehboden wird in einer Werkzeugform gespritzt, wobei das Kunststoffmaterial vom Zentrum des Drehbodens aus eingegeben wird und nach außen fließt. Für die Bildung der unteren Rippen (5), Stege (7) und Hohlprofile (6) wird das Kunststoffmaterial durch vom Bodenzentrum aus wirkende Spritzdüsen in die Werkzeugform eingedrückt und in diesen Materialdüsen befindet sich jeweils eine Düsennadel, mittels der beim Einbringen des Kunststoffmaterials ein Gas, wie Stickstoff, gleichzeitig in Radialrichtung der zu erstellenden Rippen (5) eingeblasen wird, wodurch das Aufweiten (Gas-Innendruck) der Stege (7) zu den Hohlprofilen (6) und somit zur Bildung des Kanals (9) in den Hohlprofilen (6) erfolgt. Als Kunststoffmaterial wird in bevorzugter Weise Polypropylen eingesetzt.

Dabei ist es vorteilhaft, dem Polypropylen 5 bis 30%, vorzugsweise 10%, Talkum zuzusetzen.

Dieses Kunststoffmaterial zeigt eine gerichtete Schrumpfung, eine höhere Temperaturbeständigkeit, günstige Dämpfungswirkung beim Abstellen von Gegenständen und ist gegen Öle und Fette beständig sowie lebensmittelbeständig.

Die Drehachslagerung für derartige Eckschrank-Drehböden weist ein im Eckschrank festlegbares Standrohr (13) mit Befestigungsfuß (14) auf, um das der Drehboden mit einem Korblager (15) drehbar gehalten ist.

Der Drehboden lagert mit seinem Korblager (15) (Bodenlager) auf einem um das Standrohr (13) verdrehfest festgelegten Korbträger (Bodenträger) (16), wobei das Korblager (15) und der Korbträger (16) aufeinanderliegende Gleitflansche (17, 18) aufweisen.

Das Korblager (15) ist als Flanschbuchse - Gleitflansch (17) und Buchsenteil (19) - und der Korbträger (16) ebenfalls als Flanschbuchse - Gleitflansch (18) und Buchsenteil (20) - ausgeführt, wobei beide Teile (15, 16) jeweils einstückig aus Kunststoff bestehen.

Das Korblager (15) stellt einen einstückigen Adapter aus Kunststoff dar und weist mindestens einen angeformten, in eine Nut (21) des Drehlagers (2) des Drehbodens einfassende Mitnehmersteg (22) auf.

In bevorzugter Weise zeigt das Korblager (15) vier um sein Buchsenteil (19) auf dem Umfang gleichmäßig verteilte, sich vom Gleitflansch (17) in Axialrichtung des Korblagers (15) abhebende Mitnehmerstege (22), die wahlweise in mehreren axial verdrehten Stellungen des Drehbodens in dessen eine Vielzahl an Nuten (21) aufweisende Drehlager (Lagerbuchse (2) einsteckbar sind.

Die Mitnehmerstege (22) sind von im Querschnitt rechteckigen, in Umfangsrichtung des Buchsenteiles (19) leicht gebogenen und einen Teilbereich der Höhe des Buchsenteiles (19) einnehmenden Flachteilen gebildet.

Die Gleitflansche (17, 18) des Korblagers (15) und Korbträgers (16) haben kreisförmige Grundform und sind im Durchmesser größer als deren Buchsenteile (19, 20) ausgeführt.

Der Korbträger (16) hat eine nicht dargestellte, in seinem Buchsenteil (20) liegende Aufnahmerinne, in die ein Fixierstift (23) eingreift, welcher eine Bohrung (24) im Standrohr (13) durchgreift und zwischen Standrohr (13) und Korbträger (16) die verdrehgesicherte Verbindung herstellt.

Um den Drehboden in verschiedenen Höhenlagen um das Standrohr (13) drehbar zu lagern, zeigt dieses mehrere in Höhenrichtung im Abstand übereinander angeordnete Bohrungen (24), die wahlweise vom Fixierstift (23) benutzt werden können.

Für eine Enddrehstellenarretierung des Drehbodens (Dreiviertelkreisboden) ist der Gleitflansch (17, 18) des Korblagers (15) und des Korbträgers (16) mit einer angeformten Rastnase (25) bzw. mit einer ausgeformten Rastnut (36) ausgestattet. Die Rastnase (25) und Rastnut (26) haben teilkreisförmigen Querschnitt, wodurch beim Verdrehen des Drehbodens ein leichtes Herausgleiten der Rastnase (25) aus der Rastnut (26) und des weiteren in der Endstellung ein leichtes Hineinrutschen der Rastnase (25) in die Rastnut (26) möglich ist.

Rastnase (25) und Rastnut (26) erstrecken sich in Radialrichtung auf einem Radiusbereich der Gleitflansche (17, 18) von der Buchsenbohrung zum Flansch-Mantelrand (Fig. 1, 8, 9 und 10).

Das Standrohr (13) hat einen Befestigungsfuß (14) aus Kunststoff, der aus einem Befestigungsflansch (27) mit Durchstecklöchern (28) für Befestigungsschrauben und einem angeformten, kegelstumpfförmigen Lager (29) mit Rastnase (25) oder Rastnut (26) gebildet ist, so daß sich der unterste Drehboden auf diesem Befestigungsfußlager (29) drehbar und arretierend abstützen kann.

Das Drehkorblager (15) ist zur Einsparung von Material mit einer Vielzahl an Aussparungen (30) ausgestaltet und zur Stabilisierung um das dünnwandige Buchsenteil (19) mit angeformten Versteifungsstegen (31) versehen.

## Patentansprüche

1. Drehboden mit Drehachslagerung für Eckschränke in Form eines Vollkreis- oder Teilkreisbodens, der einstückig aus Kunststoff besteht und eine durch untenseitige, radial verlaufende Rippen ausgesteifte Trägerplatte (1) mit zentralem Drehlager (2) und mantelseitig umlaufendem hochgezogenen Rand (3) aufweist, dadurch gekennzeichnet, daß die Rippen (5) im Anschluß an die Unterseite (1a) der Trägerplatte (1) auf einem Teil ihrer Rippenhöhe zu Hohlprofilen (6) erweitert sind.

2. Drehboden nach Anspruch 1, dadurch gekennzeichnet, daß die Rippen (5) mit ihren Hohlprofilen (6) vom Drehlager (2) aus bis zu dem Trägerplattenrand (3) radial verlaufend ausgeformt sind.

3. Drehboden nach Anspruch 1 und 2, dadurch gekennzeichnet, daß jede Rippe (5) von einem hochkantstehenden Steg (7) und dem zwischen Steg (7) und Trägerplatten-Unterseite (10a) liegenden Hohlprofil (6) mit gegenüber dem Steg (7) vergrößerten, über Abrundungen (8) in den Steg (7) und die Trägerplatte (1) übergehenden Querschnitt gebildet ist.

4. Drehboden nach einem der Ansprüche 1 bis 3, dadurch gekennzeichnet, daß jedes Hohlprofil (6) einen vom Drehlager (2) aus auf der gesamten Hohlprofillänge durchgehenden Kanal (9) besitzt, der an dem dem Rand (3) benachbarten Längenende durch einen in die Trägerplatte (1) übergehenden Bogen (6a) des Hohlprofiles (6) geschlossen ist.

5. Dehboden nach einem der Ansprüche 1 bis 4, dadurch gekennzeichnet, daß jedes Hohlprofil (6) auf der gesamten Radiallänge gleiche Profilhöhe hat und jeder Steg (7) vom Drehlager (2) zum Trägerplattenrand (3) in der Steghöhe allmählich verringert ist.

6. Drehboden nach einem der Ansprüche 1 bis 5, dadurch gekennzeichnet, daß der Steg (7) am Drehlager (2) in der Höhe größer als die Höhe des Hohlprofiles (6) ausgebildet ist und im Abstand vor dem Trägerplattenrand (3) der Steg (7) und das Hohlprofil (6) etwa gleiche Höhe haben.

7. Drehboden nach einem der Ansprüche 1 bis 6, dadurch gekennzeichnet, daß das Hohlprofil (6) einen wappenschildförmigen Querschnitt hat.

8. Drehboden nach einem der Ansprüche 1 bis 7, dadurch gekennzeichnet, daß das Hohlprofil (6) einen Profilbogen (6b) aufweist, der um die innere Randwandung (3b) herum in das U-Profil des Randes (3) hineingeformt ist und einen im U-Profil (3) endenden, verlängerten Kanal (9) bildet (Fig. 5 und 6).

9. Drehboden nach einem der Ansprüche 1 bis 8, dadurch gekennzeichnet, daß das Hohlprofil (6) bei der Rippenformung durch in das Rippenmaterial eingeblasenen Gas-Innendruck zu dem Hohlstrang ausgeformt ist.

10. Drehboden nach einem der Ansprüche 1 bis 9, dadurch gekennzeichnet, daß die Trägerplatte (1) auf ihrer Oberseite (1b) angeformte, radial verlaufende flache Rippen (10) zur Bildung einer Rutschsicherung aufweist.

11. Drehboden nach Anspruch 10, dadurch gekennzeichnet, daß die obenseitigen Rippen (10) mit Abstand zum Drehlager (2) und Trägerplattenrand (3) enden.

12. Drehboden nach einem der Ansprüche 1 bis 11, dadurch gekennzeichnet, daß die Anzahl der obenseitigen Rippen (10) größer als die der untenseitigen Rippen (5) ist.

13. Drehboden nach einem der Ansprüche 1 bis 12, dadurch gekennzeichnet, daß im Bereich jeder untenseitigen Rippe (5) durch das Hohlprofil (6) eine obenseitige Rippe (10) ausgebildet ist.

14. Drehboden nach einem der Ansprüche 1 bis 13, dadurch gekennzeichnet, daß jede obenseitige Rippe (10) einen Segment-Querschnitt hat, dessen Sehne etwa der Stärke der untenseitigen Stege (7) und deren Segmenthöhe einem Teil der Sehnenlänge entspricht.

15. Drehboden nach einem der Ansprüche 1 bis 14, dadurch gekennzeichnet, daß der Trägerplattenrand (3) doppelwandig mit nach unten geöffnetem U-Querschnitt ausgebildet ist, wobei die äußere Randwand (3a) nach unten über die Trägerplatte (1) hinausragt und an ihr die Stege (7) enden und die innere Randwand (3b) mit der Trägerplatte (1) einen schalenförmigen Aufnahmeraum (4) begrenzt, wobei der Hohlprofilbogen (6a, 6b) im Bereich dieser inneren Randwand (3b) in die Trägerplatte (1) oder die Randwand (3b) übergeht oder an der äußeren Randwand (3a) endet.

16. Drehboden nach einem der Ansprüche 1 bis 15, dadurch gekennzeichnet, daß derselbe aus Polypropylen mit einem Talkumzusatz von 5 bis 30%, vorzugsweise 10%, einstückig geformt ist.

17. Drehboden mit Drehachslagerung, die ein im Eckschrank festlegbares Standrohr aufweist, um das der Drehboden mit einem Korblager drehbar gehalten ist und mit diesem Korblager auf einem um das Standrohr verdrehgesichert festgelegten Korbträger drehbar lagert und das Korblager und der Korbträger aufeinanderliegende Gleitflansche aufweisen, nach einem der Ansprüche 1 bis 16, dadurch gekennzeichnet, daß das Korblager (15) von einem einstückigen Adapter aus Kunststoff gebildet ist und mindestens einen angeformten, in eine Nut (21) des Drehlagers (2) des Drehbodens einfassenden Mitnehmersteg (22) aufweist.

18. Drehboden nach Anspruch 17, dadurch gekennzeichnet, daß das Korblager (15) als Flanschbuchse ausgebildet ist und mehrere, vorzugsweise vier, um sein Buchsenteil (19) auf dem Umfang gleichmäßig verteilte, sich vom Gleitflansch (17) in Axialrichtung des Korblagers (15) abhebende Mitnehmerstege (22) aufweist, die wahlweise in mehreren axial verdrehten Stellungen des Drehbodens in dessen eine Vielzahl an Nuten (21) aufweisenden Drehlager (Lagerbuchse) (2) einsteckbar sind.

19. Drehboden nach einem der Ansprüche 17 und 18, dadurch gekennzeichnet, daß die Mitnehmerstege (22) von im Querschnitt rechteckigen, in Umfangsrichtung des Buchsenteiles (19) leicht gebogenen und einen Teilbereich der Höhe des Buchsenteiles (19) einnehmenden Flachteilen gebildet sind.

20. Drehboden nach einem der Ansprüche 17 bis 19, dadurch gekennzeichnet, daß die Gleitflansche (17, 18) des Korblagers (15) und des Korbträgers (16) eine kreisförmige Grundform haben und im Durchmesser größer als ihre Buchsenteile (19, 20) ausgeführt sind und für eine Enddrehstellenarretierung des Drehbodens, vorzugsweise des Dreiviertelkreisbodens, die Gleitflansche (17, 18) mit einer angeformten Rastnase (25) und mit einer ausgeformten Rastnut (26) versehen sind, wobei die Rastnase (25) und Rastnut (26) teilkreisförmigen Querschnitt haben und sich in Radialrichtung auf einem Radiusbereich der Gleitflansche (17, 18) von der Buchsenbohrung zum Gleitflansch-Mantelrand erstrecken.

21. Drehboden nach einem der Ansprüche 17 bis 20, dadurch gekennzeichnet, daß im Standrohr (13) in Höhenrichtung mehrere im Abstand übereinanderliegende Durchstecklöcher (24) für einen Fixierstift (23) zur höhenlageneinstellbaren Festlegung des Korbträgers (16) am Standrohr (13) vorgesehen sind.

22. Drehboden nach einem der Ansprüche 17 bis 21, dadurch gekennzeichnet, daß das Standrohr (13) einen Befestigungsfuß (14) aus Kunststoff hat, der aus einem Befestigungsflansch (27) und einem angeformten, kegelstumpfförmigen Lager (29) mit Rastnase (25) oder Rastnut (26) gebildet ist.

## Claims

1. Swivel floor with swivel-axis mounting for corner cupboards, in the form of a completely or partly circular floor made of a single piece of plastic and incorporating a supporting plate (1) reinforced with ribs extending radially on its underside and having a central swivel bearing (2) and a continuous, raised circumferential edge (3), characterised in that the ribs (5) contiguous with the underside (1a) of the supporting plate (1) are broadened over part of their rib height to form hollow sections (6).

2. Swivel floor according to claim 1, characterised in that the ribs (5) with their hollow sections (6) extend radially from the swivel bearing (2) as far as the edge (3) of the supporting plate.

3. Swivel floor according to claims 1 and 2, characterised in that each rib (5) is constituted by a stem (7) with its edge uppermost and the hollow section (6) situated between the stem (7) and the underside (10a) of the supporting plate, with a cross-section which is enlarged in relation to the stem (7) and which merges throuah roundings (8) into the stem (7) and supporting plate (1).

4. Swivel floor according to any of claims 1 to 3, characterised in that each hollow section (6) possesses a duct (9) which runs continuously the entire length of the hollow section from the swivel bearing (2) and is sealed at the longitudinal extremity adjoining the edge (3) by a curve (6a) of the hollow section (6) which merges into the supporting plate (1).

5. Swivel floor according to any of claims 1 to 4, characterised in that the height of each hollow section (6) is the same along its entire radial length and each stem (7) gradually decreases in height from the swivel bearing (2) to the edge (3) of the supporting plate.

6. Swivel floor according to any of claims 1 to 5, characterised in that at the swivel bearing (2) the stem (7) is greater in height than the height of the hollow section (6) and at a distance from the edge (3) of the supporting plate the stem (7) and the hollow section (6) are roughly equal in height.

7. Swivel floor according to any of claims 1 to 6, characterised in that the hollow section (6) has a cross-section shaped like a shield.

8. Swivel floor according to any of claims 1 to 7, characterised in that the hollow section (6) has a section curve (6b) which is moulded around the inner peripheral wall (3b) into the channel of the edge (3) and forms an extended duct (9) terminating in the channel (3) (Figs. 5 and 6).

9. Swivel floor according to any of claims 1 to 8, characterised in that when the ribs are formed the hollow section (6) is shaped to make the hollow extrudate by internal gas pressure blasted into the rib material.

10. Swivel floor according to any of claims 1 to 9, characterised in that moulded on its upper side (1b) the supporting plate (1) has flat ribs (10) which extend radially to form a non-slip surface.

11. Swivel floor according to claim 10, characterised in that the ribs (10) on the upper side terminate at a distance from the swivel bearing (2) and supporting plate edge (3).

12. Swivel floor according to any of claims 1 to 11, characterised in that the number of ribs (10) on the upper side is greater than the number of ribs (5) on the underside.

13. Swivel floor according to any of claims 1 to 12, characterised in that in the region of each underside rib (5) the hollow section (6) forms a rib (10) on the upper side.

14. Swivel floor according to any of claims 1 to 13, characterised in that each rib (10) on the upper side is segment-shaped in cross-section, the chord of which segment corresponds more or less to the thickness of the underside stems (7) and the height of which segment corresponds to part of the chord length.

15. Swivel floor according to any of claims 1 to 14, characterised in that the supporting plate edge (3) is a double wall with a downward-opening channel cross-section, the outer peripheral wall (3a) protruding downwards past the supporting plate (1) and the stems (7) terminating thereon, and the inner peripheral wall (3b) delimiting with the supporting plate (1) a dish-shaped locating area (4), in the region of the inner peripheral wall (3b) the hollow section curve (6a, 6b) merging into the supporting plate (1) or said peripheral wall (3b) or terminating at the outer peripheral wall (3a).

16. Swivel floor according to any of claims 1 to 15, characterised in that said floor is formed in a single piece from polypropylene with from 5 to 30% talcum added, preferably 10%.

17. Swivel floor with a swivel-axis mounting which incorporates a tubular upright adapted to be located in the corner cupboard and about which the swivel floor is rotatably held with a basket mount and by means of said basket mount is rotatably mounted on a basket bracket fixed so as not to rotate about the tubular upright, and the basket mount and the basket bracket incorporating sliding flanges one on top of the other, according to any of claims 1 to 16,
characterised in that the basket mount (15) is constituted by a one-piece adapter made of plastic and incorporates at least one moulded entrainment bar (22) which fits into a groove (21) in the swivel bearing (2) of the swivel floor.

18. Swivel floor according to claim 17, characterised in that the basket mount (15) is a flanged bush and incorporates a plurality of entrainment bars (22) , preferably four, distributed equally around the circumference of its bushing part (19) and which lift off from the sliding flange (17) in the axial direction of the basket mount (15), said entrainment bars (22) being adapted to be pushed, as required, in a plurality of axially rotated positions of the swivel floor into the swivel bearing thereof (bearing bush) (2), which incorporates a large number of grooves (21).

19. Swivel floor according to either of claims 17 and 18, characterised in that the entrainment bars (22) are constituted by flat parts of rectangular cross-section, bent slightly in the circumferential direction of the bushing part (19) and occupying a portion of the height of the bushing part (19).

20. Swivel floor according to any of claims 17 to 19, characterised in that the sliding flanges (17, 18) of the basket mount (15) and of the basket support (16) have a circular base and are larger in diameter than their bushing parts (19, 20), and that for locking the extreme rotational position of the swivel floor, preferably of the three-quarters-circular floor, the sliding flanges (17, 18) are provided with a moulded locking lug (25) and a recessed locking groove (26), the locking lug (25) and the locking groove (26) being partly circular in cross-section and extending in radial direction on a radius portion of the sliding flanges (17, 18) from the bore of the bushing to the circumferential edge of the sliding flange.

21. Swivel floor according to any of claims 17 to 20, characterised in that heightwise in the tubular upright (13) are provided a plurality of through-holes (24) spaced apart one above the other for an alignment pin (23) for locating the basket support (16) on the tubular upright (13) in a height-adjustable manner.

22. Swivel floor according to any of claims 17 to 21, characterised in that the tubular upright (13) has a mounting foot (14) made of plastic, constituted by a mounting flange (27) and moulded thereon a frustoconicai bearing (29) with a locking lug (25) or locking groove (26).

## Revendications

1. Elément rotatif à palier pivotant pour encoignures, exécuté d'une pièce, en matière plastique, en forme de cercle complet ou partiel et présentant une plaque d'appui (1) avec palier central, pivotant (2), raidie, dessous, par des nervures disposées radialement, le manteau étant pourvu d'un bord continu, relevé (3)
caractérisé par le fait
que les nervures (5), partant de la face inférieure (1a) de la plaque d'appui (1), s'élargissent en profilés creux (6) sur une partie de leur hauteur.

2. Elément rotatif selon revendication 1,
caractérisé par le fait
que les nervures (5), avec leur profilés creux (6), s'étendent radialement du palier pivotant (2) jusqu' au bord (3) de la plaque d'appui.

3. Elément rotatif selon les revendication 1 et 2, caractérisé par le fait
que chaque nervure (5) est formée par une arête debout (7) et un profilé creux (6), situé entre l'arête (7) et la face inférieure (10a) de la plaque d'appui, le profilé creux (6), de section transversale élargie par rapport à l'arête (7), passant à l'arête (7) et à la plaque d'appui (1) par l'intermédiaire de pièces arrondies (8).

4. Elément rotatif selon l'une des revendications 1 à 3,
caractérisé par le fait
que chaque profilé creux (6) comprend un canal (9) qui s'étend à partir du palier pivotant (2) sur la longueur totale du profilé creux et est fermé à une extrémité longitudinale, voisine du bord (3), par un arc de cercle (6a) rejoignant la plaque d'appui (1).

5. Elément rotatif selon l'une des revendications 1 à 4,
caractérisé par le fait
que la hauteur de chaque profilé creux (6) est la même sur toute la longueur radiale et que la hauteur de chaque arête (7) diminue progressivement du palier pivotant (2) en direction du bord (3) de la plaque d'appui.

6. Elément rotatif selon l'une des revendications 1 à 5,
caractérisé par le fait
que, près du palier pivotant (2), la hauteur de l'arête (7), est supérieure à la hauteur du profilé creux (6), tandis que la hauteur de l'arête (7) et celle du profilé creux (6) sont à peu égales à proximité du bord (3) de la plaque d'appui.

7. Elément rotatif selon l'une des revendications 1 à 6,
caractérisé par le fait
que le profilé creux (6) présente une section transversale en forme d'écusson.

8. Elément rotatif selon l'une des revendications 1 à 7,
caractérisé par le fait
que le profilé creux (6) présente un arc profil (6b), façonné dans le profilé en U du bord (3), autour de la paroi (3b) et formant un canal (9) prolongé, qui aboutit dans le profilé en U (3) (cf. fig. 5 et 6).

9. Elément rotatif selon l'une des revendications 1 à 8,
caractérisé par le fait
que, lors de l'exécution des nervures, le profilé creux (6) est formé par la pression interne de gaz insufflé dans la matière formant les nervures.

10. Elément rotatif selon l'une des revendications 1 à 9,
caractérisé par le fait
que la plaque d'appui (1) présente des nervures plates (10), qui s'étendent radialement sur sa surface supérieure (1b) pour former un dispositif anti-dérapant.

11. Elément rotatif selon la revendication 10,
caractérisé par le fait
que les nervures (10), équipant la surface supérieure, se terminent à distance du palier pivotant (2) et du bord (3) de la plaque d'appui.

12. Elément rotatif selon l'une des revendications 1 à 11,
caractérisé par le fait
que le nombre des nervures supérieures (10) est supérieur au nombre des nervures inférieures (5).

13. Elément rotatif selon l'une des revendications 1 à 12,
caractérisé par le fait
que dans la zone de chaque nervure inférieure, une nervure supérieure (10) est formée par le profilé creux (6).

14. Elément rotatif selon l'une des revendications 1 à 13,
caractérisé par le fait
que chaque nervure supérieure (10) possède une section transversale formant un segment, dont la corde correspond approximativement à l'épaisseur de l'arête inférieure (7), alors que la hauteur de segment correspond à une partie de la longueur de la corde.

15. Elément rotatif selon l'une des revendications 1 à 14,
caractérisé par le fait
que le bord (3) de la plaque d'appui est exécuté à double paroi avec une section transversale en U ouverte vers le bas, la paroi externe (3a) faisant saillie vers le bas, par-dessus la plaque d'appui (1), les arêtes (7) s'y terminant et la paroi interne (3b) délimitant, avec la plaque d'appui (1), un espace de réception (4) en forme de coque, et l'arc (6a, 6b) du profilé creux rejoignant la plaque d'appui (1) ou la paroi (3b) du bord ou se terminant sur la paroi (3a) du bord.

16. Elément rotatif selon l'une des revendications 1 à 15,
caractérisé par le fait
que celui-ci est formé d'une pièce en polypropylène avec addition de 5 à 30 %, préférentiellement 10 %, de talc.

17. Elément rotatif avec un palier pivotant équipe d'un tube vertical, fixable dans une encoignure et autour duquel l'élément rotatif, en forme de panier, peut pivoter à l'aide d'un palier, le panier étant monté, pivotable, à l'aide de ce palier, sur un support résistant à la torsion, entourant le tube vertical, le palier du panier et le support du panier présentant des flasques de glissement reposant les unes sur les autres, selon l'une des revendications 1 à 16,
caractérisé par le fait
que le palier (15) du panier est formé par un adapteur exécuté d'une pièce en matière plastique et présentant au moins un entraîneur (22) s'engageant dans une gorge (21) du palier pivotant (2) de l'élément rotatif.

18. Elément rotatif selon revendication 17,
caractérisé par le fait
que le palier (15) du panier est conçu en forme de douille à bride et pourvu de plusieurs - quatre, de préférence - d'entraîneurs (22), répartis régulièrement sur le pourtour de sa douille (19) et faisant saillie dans le sens axial du palier (15) du panier, par rapport à la flasque de glissement (17), ces entraîneurs (22) étant embrochables, à volonté, dans plusieurs positions contournées axialement de l'élément rotatif, dans le palier pivotant (coussinet) de ce dernier, qui présente un grand nombre de gorges (21).

19. Elément rotatif selon revendication 17 ou 18, caractérisé par le fait
que les entraîneurs (22) consistent en pièces plates de section transversale rectangulaire, légèrement cintrées dans le sens circonférentiel de la partie en forme de douille (19) et couvrant une partie de la hauteur de la partie en forme de douille (19).

20. Elément rotatif selon l'une des revendications 17 à 19,
caractérisé par le fait
que les flasques de glissement (17, 18) du palier (15) du panier et du support (16) du panier ont une forme de base circulaire et un diamétre supérieur à la taille de leurs parties en forme de douille (19, 20), et que ces flasques de glissement (17, 18) sont pourvues d'un mentonnet d'arrêt (25) et d'une gorge d'arrêt (26) pour le blocage en position finale de rotation de l'élément rotatif - de préférence: trois-quart de cercle de l'élément -, le mentonnet d'arrêt (25) et la gorge d'arrêt (26) présentant une section transversale en arc de courbe et s'étendant, radialement, sur une partie du rayon des flasques de glissement (17, 18) de la forure de la douille vers le bord du manteau de la flasque de glissement.

21. Elément rotatif selon l'une des revendications 17 à 10,
caractérisé par le fait
que le tube vertical (13) est pourvu, dans le sens de la hauteur, de trous d'enfichage (24) superposés pour goupilles de fixation (23) servant au réglage en hauteur du support (16) du panier.

22. Elément rotatif selon l'une des revendications 17 à 21,
caractérisé par le fait
que le tube vertical (13) comprend un pied de fixation (14) en matière plastique, formé d'une bride de fixation (27) et d'un palier (29) tronconique avec mentonnet d'arrêt (25) ou gorge d'arrêt (26).
